# NEUE EUROPÄISCHE PATENTSCHRIFT

(11) **EP 4 076 931 B2**
(45) Veröffentlichungstag und Bekanntmachung des Hinweises auf die Entscheidung über den Einspruch: **03.06.2026**
(45) Hinweis auf die Patenterteilung: 11.10.2023
(21) Anmeldenummer: 20764370.1
(22) Anmeldetag: 28.08.2020
(51) Int. Cl.: B31F 1/14

(54) **AUSGESTALTUNG EINES KREPPSCHABERS**
CREPING BLADE DESIGN
CONCEPTION DE LAME DE CRÊPAGE

(30) Priorität: 18.12.2019 DE 102019134982
(43) Veröffentlichungstag der Anmeldung: 26.10.2022
(73) Patentinhaber: Clouth Sprenger GmbH, 42499 Hückeswagen (DE)
(72) Erfinder: KOSSMANN, Jörg, 47475 Essen (DE); GERHARDT, Arne, 47167 Duisburg (DE); GORBATSCHEWSKI, Eugen, 47475 Kamp-Lintfort (DE); GILLA, Mariusz, 47471 Moers (DE)
(74) Vertreter: DREISS Patentanwälte PartG mbB
(86) Internationale Anmeldenummer: PCT/EP2020/074083
(87) Internationale Veröffentlichungsnummer: WO 2021/121687

(56) Entgegenhaltungen:
- WO-A1-2006/134208
- WO-A1-2019/184092
- WO-A2-2007/079731
- DE-A1- 102006 001 336
- DE-A1- 102009 029 699
- DE-A1- 102011 115 813
- DE-A1- 3 336 705
- US-A- 3 163 575
- US-A1- 2003 106 656
- US-A1- 2021 053 311
- US-B1- 6 455 129

## Beschreibung

Die Erfindung bezieht sich auf einen Kreppschaber mit einem klingenförmigen Grundkörper aus Metall, insbesondere aus Stahl oder Edelstahl, der eine an einem Trockenzylinder anlegbare Arbeitskante aufweist, an die sich eine Stirnfläche mit einer Gegenkante anschließt, wobei in der Stirnfläche Kerben eingearbeitet und mit Abständen zueinander angeordnet sind, gemäß den Merkmalen des Oberbegriffes des Patentanspruches 1.

Ein gattungsgemäßer Kreppschaber ist aus der EP 1 157 818 A1 bekannt. Bei diesem Kreppschaber sind an der Stirnfläche Kerben eingearbeitet, die mit Abstand zueinander angeordnet sind. Die Kerben sollen die Arbeitsqualität des Kreppschabers verbessern. Von Nachteil ist jedoch, dass der Verschleiß an der Arbeitskante nicht unerheblich ist, da der Kreppschaber und insbesondere die Arbeitskante nicht verschleißfest sind.

Der Erfindung liegt die Aufgabe zugrunde, einen gattungsgemäßen Kreppschaber so zu verbessern, dass die beschriebenen Nachteile vermieden werden.

Diese Aufgabe der Erfindung wird durch die Merkmale des Patentanspruches 1 gelöst.

Erfindungsgemäß ist vorgesehen, dass zwischen der Arbeitskante und dem Grundkörper an der Wand des Grundkörpers eine Verschleißschutzschicht vorgesehen ist und dass zumindest in der Verschleißschutzschicht die Kerben, die auch als Aussparungen, Nuten, Unterbrechungen oder dergleichen bezeichnet werden können, eingearbeitet sind. Dadurch entsteht eine verschleißfeste Arbeitskante, wobei die Vorteile der Kerben oder Nuten erhalten bleiben. Die Kerben können durch Prägen mittels eines Rändelwerkzeuges hergestellt werden. Sie können aber auch, insbesondere im Bereich der Verschleißschutzschicht, durch Schleifen, insbesondere getaktetes Schleifen hergestellt werden.

Die Tiefe der Kerben beträgt vorzugsweise etwa 200 µm, wobei die Breite der Kerben vorzugsweise etwa 350 µm aufweist. In vorteilhafter Weise ist die Verschleißschutzschicht vorzugsweise etwa 30 µm dick. Diese geometrischen Angaben können alleine, in Kombination oder alle zusammen um +/- 5%, optional auch um +/- 10% und weiter optional um +/- 20%, je nach Anwendung und geometrischer Größe des Kreppschabers, variieren.

Von Vorteil ist, wenn die Breite (d) der Kerben an der Arbeitskante zu ihrem Abstand (I) kleiner als 1 ist. Daraus folgt, dass der Abstand der Kerben untereinander größer als deren Breite. Die Tiefe (ht) der Kerben an der Arbeitskante zu der Breite (d) der Kerben ist kleiner als 1, woraus folgt, dass die Tiefe der Kerben zu der Breite verhältnismäßig klein ist.

In weiterer Ausgestaltung der Erfindung wird vorgeschlagen, dass die Kerben zwischen der Arbeitskante und der Gegenkante durchgehend gleichen Querschnitt aufweisen, also nutartig ausgebildet sind. Die Kerben können aber auch von der Arbeitskante ausgehend in Richtung zur Gegenkante auslaufen. Vorteilhaft ist dann, dass die Länge (hf) der Kerben zu ihrer maximalen Tiefe (ht) kleiner als 5 beträgt. Das bedeutet, dass die Länge der Kerben um Einiges größer ist als deren Tiefe.

In Weiterbildung der Erfindung wird vorgeschlagen, dass die Verschleißschutzschicht mehrlagig ausgeführt ist und eine Keramik-Beschichtung, eine Beschichtung aus einer Mischung oxidischer Keramiken und eine Keramik-Metall-Beschichtung aufweist. Diese Beschichtungen sind insbesondere so aufgebaut, dass sie zum Einen eine Grundhärte und zum Anderen hohe Verschleißfestigkeit aufweisen.

Aus der DE 10 2011 115 813 A1 ist zwar ein Kreppschaber bekannt, auf dessen Arbeitskante/Seitenwand mehrere Keramikschichten aufgebracht sind. Diese sind jedoch an der Arbeitskante gerade, also ohne Unterbrechungen bzw. Kerben ausgeführt.

Ein Ausführungsbeispiel der Erfindung ist in den Zeichnungen vereinfacht dargestellt.

Es zeigen:
- Figur 1:: eine skizzierte Seitenansicht eines Kreppschabers und eines Trockenzylinders,
- Figur 2:: einen Schnitt durch einen Kreppschaber im Bereich der Arbeitskante in vergrößertem Maßstab,
- Figur 3:: einen Teilschnitt durch einen Kreppschaber,
- Figur 4:: einen Teilschnitt durch den Kreppschaber gemäß dem Kreis Y in Figur 3,
- Figur 5:: einen Schnitt durch einen Kreppschaber und
- Figur 6:: eine Teilansicht des Kreppschabers gemäß dem Kreis in Figur 5.

In den Figuren 1 bis 6 ist, soweit im Einzelnen dargestellt, mit 1 ein Kreppschaber bezeichnet, der mittels einer Arbeitskante 2 mit einem Trockenzylinder 3 in Arbeitsverbindung steht. Der Kreppschaber 1 weist ausgehend von der Arbeitskante 2 eine Stirnfläche 4 auf, die bis zu einer Gegenkante 5 reicht. Auf der Stirnfläche 4 sind, wie in Figur 1 skizziert ist, Kerben 6 eingearbeitet. Der Kreppschaber 1 weist weiterhin an der dem Trockenzylinder 3 zugewandten Seite eine Verschleißschutzsicht 7 auf, die im Bereich der Stirnfläche 4 die Arbeitskante 2 bildet. Die Kerben 6 sind sowohl in einem Grundkörper 8 des Kreppschabers 1 als auch in der Verschleißschutzsicht 7 eingearbeitet.

Wie insbesondere Figur 2 zu entnehmen ist, ist die Teilfläche des Grundkörpers 8 unterhalb der Verschleißschutzschicht 7, die bis zum Stirnfläche 4 reicht, als Wate ausgebildet, wobei der Waten Winkel maximal 25° beträgt. Die Kerben 6 können sowohl eckig mit etwa einem Rechteck-Querschnitt oder rund entsprechend einem Halbkreis-Querschnitt oder auch keilförmig oder dergl. ausgeführt sein.

Der Grundkörper 8 des Kreppschabers 1 ist aus Stahl oder auch Edelstahl hergestellt und kann mit dem Wate angeschliffen werden, wobei auch die Stirnfläche 4 winklig oder schräg zur Längsebene des Kreppschabers 1 geschliffen wird. Die Kerben 6 im Bereich der Stirnfläche 4 können insbesondere im Bereich des Grundkörpers 8 durch Prägen hergestellt werden. Die Kerben 6 werden im Bereich der Verschleißschutzschicht 7, vorzugsweise durch Schleifen bzw. getaktetes Schleifen hergestellt.

In dem Schnitt von Figur 4 und der Ansicht von Figur 6 sind die Breite der Kerben 6, der Abstand der Kerben 6 untereinander und die Tiefe der Kerben 6 mit d, I und ht bezeichnet. Die Kerben 6 gemäß Figur 6 sind in ihrer Tiefe auslaufend, wobei deren Länge mit hf bezeichnet ist.

Die keramische Beschichtung besteht vorzugsweise aus Titanoxid, Aluminiumoxid, Chromoxid, Zirkoniumoxid und dergleichen. Als Mischung oxidischer Keramiken wird insbesondere Chromoxid/Zirkoniumoxid vorgeschlagen. Für die Keramik-Metall (Cermet)-Beschichtungen sind insbesondere WC oder Cr3C2 vorgesehen.

### Bezugszeichenliste

- 1: Kreppschaber
- 2: Arbeitskante
- 3: Trockenzylinder
- 4: Stirnfläche
- 5: Gegenkante
- 6: Kerben
- 7: Verschleißschutzschicht
- 8: Grundkörper
- d: Breite der Kerben
- I: Abstand der Kerben
- ht: Tiefe der Kerben
- hf: Länge der Kerben

## Patentansprüche

1. Kreppschaber (1) mit einem klingenförmigen Grundkörper (8) aus Metall, insbesondere aus Stahl oder Edelstahl, der eine an einem Trockenzylinder (3) anlegbare Arbeitskante (2) aufweist, an die sich eine Stirnfläche (4) mit einer Gegenkante (5) anschließt, wobei in der Stirnfläche (4) Kerben (6) eingearbeitet und mit Abständen zueinander angeordnet sind, **dadurch gekennzeichnet, dass** zwischen der Arbeitskante (2) und der dem Trockenzylinder (3) zugewandten Wand des Grundkörpers (8) eine Verschleißschutzschicht (7) vorgesehen ist, dass die Verschleißschutzschicht (7) im Bereich der Stirnfläche (4) die Arbeitskante (2) bildet und dass sowohl in dem Grundkörper (8) als auch in der Verschleißschutzschicht (7) die Kerben (6) eingearbeitet sind.

2. Kreppschaber (1) nach Anspruch 1, **dadurch gekennzeichnet, dass** die Breite (d) der Kerben (6) an der Arbeitskante (2) zu dem Abstand (I) untereinander kleiner als 1 ist.

3. Kreppschaber (1) nach einem der Ansprüche 1 oder 2, **dadurch gekennzeichnet, dass** die Tiefe (ht) der Kerben (6) an der Arbeitskante (2) zu der Breite (d) der Kerben (6) kleiner als 1 ist.

4. Kreppschaber (1) nach einem der Ansprüche 1 bis 3,
**dadurch gekennzeichnet, dass** die Kerben (6) zwischen der Arbeitskante (2) und der Gegenkante (5) durchgehend den gleichen Querschnitt aufweist.

5. Kreppschaber (1) nach einem der Ansprüche 1 bis 3, bei der die Kerben (6) von der Arbeitskante (2) ausgehend in Richtung zur Gegenkante (5) auslaufen, **dadurch gekennzeichnet, dass** die Länge (hf) der Kerben (6) zu ihrer maximalen Tiefe (ht) kleiner als 5 beträgt.

6. Kreppschaber (1) nach Anspruch 1, **dadurch gekennzeichnet, dass** die Verschleißschutzschicht (8) mehrlagig ausgeführt ist und eine Keramik-Beschichtung, eine Beschichtung aus einer Mischung oxidischer Keramiken und eine Keramik-Metall-Beschichtung aufweist.

## Claims

1. Creping doctor (1) comprising a blade-like main body (8) composed of metal, in particular composed of steel or stainless steel, having a working edge (2) which can be placed against a drying cylinder (3) and which is adjoined by an end face (4) with a counterpart edge (5), wherein notches (6) are incorporated into the end face (4) and are arranged at distances from one another, **characterized in that** a wear protection layer (7) is provided between the working edge (2) and that wall of the main body (8) which faces towards the drying cylinder (3), **in that** the wear protection layer (7) forms the working edge (2) in the region of the end face (4), and **in that** the notches (6) are incorporated into both the main body (8) and the wear protection layer (7).

2. Creping doctor (1) according to Claim 1, **characterized in that** the width (d) of the notches (6) at the working edge (2) in relation to the distance (1) between them is smaller than 1.

3. Creping doctor (1) according to either of Claims 1 and 2,
**characterized in that** the depth (ht) of the notches (6) at the working edge (2) in relation to the width (d) of the notches (6) is smaller than 1.

4. Creping doctor (1) according to one of Claims 1 to 3,
**characterized in that** the notches (6) have the same cross section continuously between the working edge (2) and the counterpart edge (5).

5. Creping doctor (1) according to one of Claims 1 to 3, wherein, proceeding from the working edge (2), the notches (6) end in the direction of the counterpart edge (5), **characterized in that** the length (hf) of the notches (6) in relation to their maximum depth (ht) is smaller than 5.

6. Creping doctor (1) according to Claim 1, **characterized in that** the wear protection layer (7) is of multi-layer embodiment and comprises a ceramic coating, a coating composed of a mixture of oxidic ceramics and a ceramic-metal coating.

## Revendications

1. Grattoir à crêpe (1) comprenant un corps de base (8) en métal, notamment en acier ou en acier inoxydable, en forme de lame qui comporte un bord de travail (2) qui peut être posé sur un cylindre sécheur (3) et auquel se raccorde une surface frontale (4) pourvue d'un contre-bord (5), des encoches (6) étant ménagées dans la surface frontale (4) et disposées à distance les unes des autres, **caractérisé en ce qu'**une couche anti-usure (7) est prévue entre le bord de travail (2) et la paroi du corps de base (8) qui est dirigée vers le cylindre sécheur (3), **en ce que** la couche anti-usure (7) forme le bord de travail (2) dans la zone de la surface frontale (4), et **en ce que** des encoches (6) sont ménagées tant dans le corps de base (8) que dans la couche anti-usure (7).

2. Grattoir à crêpe (1) selon la revendication 1, **caractérisé en ce que** la largeur (d) des encoches (6) ménagées sur le bord de travail (2) par rapport à la distance (I) entre elles est inférieure à 1.

3. Grattoir à crêpe (1) selon l'une des revendications 1 ou 2, **caractérisé en ce que** la profondeur (ht) des encoches (6) ménagées sur le bord de travail (2) par rapport à la largeur (d) des encoches (6) est inférieure à 1.

4. Grattoir à crêpe (1) selon l'une des revendications 1 à 3, **caractérisé en ce que** les encoches (6) ménagées entre le bord de travail (2) et le contre-bord (5) ont partout la même section.

5. Grattoir à crêpe (1) selon l'une des revendications 1 à 3, dans lequel les encoches (6) partent du bord de travail (2) en direction du contre-bord (5), **caractérisé en ce que** la longueur (hf) des encoches (6) par rapport à leur profondeur maximale (ht) est inférieure à 5.

6. Grattoir à crêpe (1) selon la revendication 1, **caractérisé en ce que** la couche anti-usure (8) est conçue en plusieurs couches et comporte un revêtement céramique, un revêtement formé d'un mélange de céramiques oxydées et un revêtement céramique-métal.
